# FASCICULE DE BREVET EUROPEEN

(11) **EP 2 114 622 B1**
(45) Date de publication et mention de la délivrance du brevet: **25.12.2013**
(21) Numéro de dépôt: 07704501.1
(22) Date de dépôt: 09.02.2007
(51) Int. Cl.: B25B 21/00

(54) **OUTIL TOURNANT PNEUMATIQUE COMPRENANT DES MOYENS DE COMMANDE D'INVERSION DU SENS DE ROTATION DU MOTEUR ET DES MOYENS D'ASSISTANCE PNEUMATIQUE DE LADITE COMMANDE**
PNEUMATISCHES ROTATIONSWERKZEUG MIT MITTELN ZUR UMSTEUERUNG DER MOTORDREHRICHTUNG UND PNEUMATISCHES HILFSMITTEL FÜR DIE STEUERUNG
PNEUMATIC ROTARY TOOL INCLUDING MEANS FOR CONTROLLING THE INVERSION OF THE ENGINE ROTATION DIRECTION, AND PNEUMATIC ASSISTANCE MEANS FOR SAID CONTROL

(43) Date de publication de la demande: 11.11.2009
(73) Titulaire: Etablissements Georges Renault, 44800 Saint Herblain (FR)
(72) Inventeur: THERY, Emmanuel, F-44140 Le Bignon (FR)
(74) Mandataire: Larcher, Dominique
(86) Numéro de dépôt international: PCT/EP2007/051287
(87) Numéro de publication internationale: WO 2008/107011

(56) Documents cités:
- US-A- 3 037 740
- US-A1- 2003 230 423

## Description

### 1. Domaine de l'invention

Le domaine de l'invention est celui de l'outillage industriel. Plus précisément, l'invention concerne les outils tournants pneumatiques comprenant un moteur alimenté par un conduit d'alimentation en air destiné à entraîner en rotation le moteur.

L'invention s'applique en particulier aux visseuses, celles-ci étant prévues pour un vissage ou un dévissage, ce qui implique généralement la mise en oeuvre de moyens pneumatiques pour l'inversion du sens de rotation du rotor de la visseuse.

### 2. Art antérieur

Un moteur pneumatique pour outil de vissage selon l'art antérieur est décrit en référence aux figures 1, 2 et 3.

Tel que cela apparaît sur ces figures, un moteur pneumatique comprend classiquement :
- un corps 1 ;
- une joue avant 2 et une joue arrière 3 entre lesquelles est monté le corps 1 ;
- un rotor 4 portant des palettes 41 et monté rotatif sur les joues avant et arrière 2, 3 par l'intermédiaire respectivement de roulements 21 et 31.

Le corps présente à sa base une extension 11 à l'intérieur de laquelle est monté un tiroir 5 susceptible d'être déplacé axialement et/ou actionné en rotation par un levier.

L'extension 11 présente un orifice 111 d'admission d'air qui communique avec un conduit 101 d'arrivée d'air ménagé dans la poignée 10 de l'outil (un conduit d'échappement 102 étant également prévu dans la poignée 10).

L'actionnement du tiroir 5 permet d'inverser le sens de rotation du rotor et/ou de réguler la vitesse de ce dernier.

Le fonctionnement est le suivant.

Lorsque le tiroir est dans la position illustrée par la figure 1, l'air admis dans le conduit 101 passe par l'orifice 111, puis dans l'orifice 12 (l'orifice 13 étant obstrué par le tiroir) qui communique avec la chambre 121 (s'étendant du côté de la joue arrière 3) apparaissant sur la vue en coupe de la figure 3.

Au lancement du moteur, une partie de l'air va vers la joue arrière 3 et la joue avant 2, lesquelles présentent des évidements 32 permettant d'acheminer l'air vers la base des palettes 41 de façon à faire coulisser radialement celles-ci vers l'extérieur du rotor et à amener celles-ci en prise avec l'air injecté dans la chambre 121.

L'échappement de l'air (une fois le moteur lancé, c'est-à-dire après une rotation du rotor d'environ 90 °) s'effectue par la chambre 131 (figure 4) et par l'orifice 13 (puis par le conduit 102 de la poignée), un échappement complémentaire s'effectuant par les orifices 14 ménagés dans les parois du corps 1, ceci de façon à compenser la compression de l'air entre les palettes lorsque celles-ci se déplacent sur la portion du corps qui tend à faire décroître le volume entre deux palettes.

L'inversion du sens de la rotation du rotor est obtenu en déplaçant axialement le tiroir 5 de façon à placer l'orifice 13 en communication avec l'admission 111, l'air circulant alors en premier lieu dans la chambre 131 puis s'échappant par la chambre 121 (en plus de l'échappement complémentaire au travers des orifices 14).

Par ailleurs, en référence à la figure 2, la position angulaire du tiroir 5 permet de modifier la section de passage d'air dans l'orifice 12 (ou dans l'orifice 13 en fonction de la position axiale du tiroir) et, par conséquent, de faire varier la vitesse de rotation du rotor.

Un outil tournant pneumatique est divulgué dans le document US 2003/230423 selon le préambule de la revendication indépendante 1.

### 3. Inconvénients de l'art antérieur

Un inconvénient de cette technique tient à la mise en oeuvre du tiroir dont le déplacement axial permet d'inverser le sens de la rotation du rotor.

En effet, la manipulation d'un tel tiroir se fait par le pouce et l'index, ceci en vue de proposer à l'utilisateur une disposition du tiroir pratique et intuitive.

Cette disposition implique par conséquent de traverser longitudinalement la partie supérieure de la poignée de l'outil de part en part.

En pratique, cette manipulation s'avère malaisée, en particulier du fait de la résistance au déplacement axial que le tiroir oppose à l'utilisateur.

Cette résistance est due au montage traversant du tiroir qui implique de nombreux frottements.

Or, il est relativement complexe et/ou coûteux de supprimer ces frottements, plusieurs pièces de l'outil étant impliquées dans la génération des frottements et devant être ajustées entre elles pour pouvoir supprimer en tout ou partie les frottements.

### 4. Objectifs de l'invention

L'invention a notamment pour objectif de pallier les inconvénients de l'art antérieur.

Plus précisément, l'invention a pour objectif de proposer une technique d'inversion du sens de rotation moteur pour un outil tournant pneumatique tel qu'une visseuse qui permette une manipulation sans effort, ou quasiment, par l'utilisateur.

L'invention a également pour objectif de fournir une telle technique qui permette une manipulation intuitive par l'utilisateur.

L'invention a aussi pour objectif de fournir une telle technique qui soit simple de conception et facile à mettre en oeuvre.

### 5. Exposé de l'invention

Ces objectifs, ainsi que d'autres qui apparaîtront par la suite, sont atteints grâce à l'invention qui a pour objet un outil tournant pneumatique tel qu'un outil de vissage, comprenant un moteur et au moins un organe de commande du sens de rotation dudit moteur, ledit moteur étant alimenté en air par un conduit d'alimentation principale communiquant avec ledit organe de commande, caractérisé en ce qu'il comprend au moins un piston d'actionnement dudit organe de commande piloté par des moyens d'actionnement manuels mobiles entre deux positions correspondantes chacune à un sens de rotation dudit moteur, l'outil comprenant au moins une dérivation dudit conduit d'alimentation susceptible d'entraîner, en fonction de la position dudit organe d'actionnement, un déplacement dudit piston de nature à provoquer un déplacement dudit organe de commande entraînant une inversion du sens de rotation dudit moteur.

Ainsi, grâce à l'invention, la manipulation permettant l'inversion du sens de rotation du moteur est facilitée par une assistance pneumatique due à la mise en oeuvre de la dérivation du conduit d'alimentation.

De cette façon, l'utilisateur agit sans effort, ou quasiment, sur les moyens d'actionnement manuels, l'assistance pneumatique prenant le relais sur l'action initiée par l'utilisateur.

Avantageusement, ledit ou lesdits pistons sont montés coulissants dans une coulisse présentant un orifice de communication avec ladite dérivation, la communication entre ladite dérivation et ledit orifice étant libérée ou obstruée par une partie mobile couplée auxdits moyens d'actionnement.

On obtient ainsi une conception relativement simple de conception, ceci par la mise en oeuvre d'un moyen de déclenchement (la partie mobile) de l'assistance pneumatique simple à coupler aux moyens d'actionnement manuels. En effet, l'ajustement de cette pièce permettant à celle-ci d'être déplacée avec un minimum de frottements peut être aisément obtenu.

Préférentiellement, lesdits moyens d'actionnement comprennent deux actionneurs pilotant l'un un sens de rotation dudit moteur et l'autre le sens de rotation opposé.

La mise en oeuvre de deux actionneurs permet de contribuer à la simplicité de manipulation de l'outil, en permettant à l'utilisateur d'identifier clairement, par les positions relatives des actionneurs, l'action à réaliser pour provoquer l'inversion du sens de rotation moteur.

Selon une solution avantageuse, ledit organe de commande est mobile à rotation entre deux positions correspondantes chacune à un sens de rotation dudit moteur, ledit ou lesdits pistons étant mobiles dans un plan perpendiculaire à l'axe de rotation dudit organe de commande, ledit organe de commande présentant préférentiellement deux ailettes s'étendant radialement, un piston coopérant avec chaque ailette.

Il est ainsi possible d'obtenir l'inversion du sens de rotation moteur avec une rotation de l'organe de commande sur une course limitée impliquant également un déplacement sur une course limitée des pistons.

L'outil implique donc des déplacements réduits des pièces mobiles impliquées dans l'inversion du sens de rotation moteur, permettant un fonctionnement simple et réactif.

Préférentiellement, lesdits actionneurs sont mobiles selon des directions sensiblement parallèles à l'axe de rotation dudit organe de commande.

On peut ainsi disposer de façon ergonomique, les moyens d'actionnement correspondants, par exemple à l'avant de la poignée ou sur une partie arrière de l'outil.

En outre, des moyens d'actionnement actionnables selon une direction parallèle à l'axe de rotation permettent une manipulation de ceux-ci d'une seule main (celle tenant l'outil).

Selon un mode de réalisation préféré, ladite partie mobile comprend un coulisseau monté à coulissement dans une chambre dans laquelle débouche ledit orifice d'une part et ladite dérivation d'autre part, ledit coulisseau portant un obturateur destiné à permettre/bloquer le passage d'air de ladite dérivation vers ledit orifice par l'intermédiaire de ladite chambre.

Dans ce cas, lesdits actionneurs sont préférentiellement couplés entre eux de telle sorte que le passage d'un desdits coulisseaux dans une position permettant ledit passage d'air entraîne le passage de l'autre coulisseau dans une position interdisant ledit passage d'air.

Selon une solution préférée, l'outil intègre une pièce monobloc dans laquelle sont ménagés :
- ledit conduit d'alimentation principal ;
- ladite ou lesdites dérivations ;
- lesdites coulisses ;
- ladite ou lesdites chambres.

De cette façon, on regroupe au sein d'une pièce unique les parties structurelles liées aux éléments mobiles permettant l'inversion du sens de rotation moteur.

Une telle pièce contribue donc à la simplicité de fabrication et/ou de montage de l'outil.

On note qu'une telle pièce peut aisément être fabriquée par différentes techniques envisageables.

Selon un mode de réalisation préférentiel, lesdits actionneurs sont couplés l'un à l'autre par un système à bascule.

De cette façon, la manipulation de l'outil (pour inverser le sens de rotation moteur) devient particulièrement simple et intuitive.

En effet, l'actionnement de l'un des actionneurs entraîne automatiquement, par l'intermédiaire du système à bascule, une action sur l'autre actionneur. Parallèlement, en appuyant sur l'un des actionneurs, il devient évident pour l'utilisateur que l'inversion du sens de rotation est obtenue en appuyant sur l'autre actionneur.

### 6. Liste des figures

D'autres caractéristiques et avantages de l'invention apparaîtront plus clairement à la lecture de la description suivante d'un mode de réalisation préférentiel de l'invention, donné à titre d'exemple illustratif et non limitatif, et des dessins annexés parmi lesquels :
- les figures 1 à 3 sont des vues d'un outil pneumatique avec inversion du sens de rotation moteur selon l'art antérieur ;
- les figures 4 à 5 sont des vues partielles en perspective d'un outil selon l'invention, respectivement dans une position de dévissage et dans une position de vissage ;
- la figure 6 est une vue partielle selon une coupe longitudinale verticale d'un outil selon l'invention ;
- la figure 7 est une vue partielle selon une coupe longitudinale horizontale d'un outil selon l'invention ;
- la figure 8 est une vue d'un outil selon l'invention selon la coupe B-B indiqué sur la figure 7.

### 7. Description d'un mode de réalisation de l'invention

### 7.1. Rappel du principe de l'invention

Tel qu'indiqué précédemment, le principe de l'invention réside dans le fait de proposer un outil tournant pneumatique dont la commande d'inversion du sens de rotation moteur est assistée pneumatiquement.

### 7.2. Exemple d'architecture d'un outil selon l'invention

En référence à la figure 6, un outil tournant pneumatique tel qu'une visseuse comprend, selon le présent mode de réalisation :
- un carter 601 dans lequel est monté rotatif le moteur (non représenté) de l'outil ;
- une poignée 602 ;
- un organe de commande du sens de rotation du moteur, désigné par la suite inverseur 603 ;
- des moyens d'actionnement manuels 604, destinés à occuper deux positions distinctes : une première position correspondant à un sens de rotation moteur, une autre position correspondant à un sens de rotation moteur opposé à celui de la première position.

De plus, la poignée 602 présente une cavité 6021 destinée à être reliée, en partie inférieure de la poignée, à un circuit d'alimentation en air, et communiquant avec :
- un conduit d'alimentation principal 6022, alimentant le moteur de l'outil par l'intermédiaire de l'inverseur 603 ;
- une dérivation 6023 destinée à conduire un flux d'air vers des pistons (décrits plus en détail par la suite) susceptibles d'agir sur l'inverseur en fonction de la position des moyens d'actionnement manuels 604.

L'inverseur 603 est décrit plus en détails en référence aux figures 4, 5 et 8.

Tel qu'illustré par ces figures, l'inverseur 603 est monté rotatif dans le carter de l'outil, et présente des orifices 6031 destinés à diffuser l'air dans le moteur.

L'inverseur 603 est susceptible de pivoter sur une plage déterminée, de façon à placer les orifices 6031 en regard des chambres du moteur correspondant à un sens de rotation tel que le dévissage selon une première position des orifices 6031 (en l'occurrence, cette position étant celle illustrée par la figure 4), ou en regard des chambres du moteur correspondant à un sens de rotation tel que le vissage selon une deuxième position des orifices 6031 (en l'occurrence, cette position étant celle illustrée par la figure 5).

Pour cela, l'inverseur 603 est monté dans un carter secondaire 6032 (monté à l'intérieur du carter d'outil 601 et solidaire de celui-ci), le carter secondaire présentant deux échancrures 60321.

De plus, l'inverseur 603 porte deux ailettes radiales 6033 faisant saillie au travers des échancrures 60321, chaque ailette étant susceptible de se débattre angulairement sur la plage angulaire déterminée par l'échancrure correspondante.

Tel que cela apparaît clairement, les échancrures s'étendent symétriquement par rapport au plan médian de l'outil.

Par ailleurs, l'outil comprend deux pistons d'actionnement 605 montés coulissants, chacun dans une coulisse 6051 et susceptibles d'entraîner un pivotement de l'inverseur 603 d'une position de vissage à une position de dévissage ou inversement.

Les pistons 605 sont mobiles dans un plan perpendiculaire à l'axe de rotation de l'inverseur et sont positionnés de façon à coopérer chacun avec une ailette 6033 de l'inverseur.

Le fonctionnement est le suivant : lorsqu'un piston 605 sort de sa coulisse, il exerce une poussée sur l'ailette 6033 correspondante, ce qui provoque une rotation de l'inverseur 603. L'ailette poussée se déplace dans son échancrure jusqu'à venir en butée contre la bordure supérieure de celle-ci. Simultanément, l'autre ailette se déplace également dans son échancrure en exerçant une poussée sur le piston 605 correspondant qui rentre par conséquent dans sa coulisse.

L'actionnement des pistons est décrit ci-après en référence aux figures 7 et 8.

Selon le présent mode de réalisation, les moyens d'actionnement comprennent deux actionneurs 6041 reliés entre eux par une pièce formant bascule 6042 comprenant :
- deux bras 60421, chacun couplé à un actionnement 6041 ;
- une jambe 60422, centrée entre les bras 60421, et montée à pivotement par son extrémité libre sur le carter 601 de l'outil.

On comprend qu'ainsi :
- un actionneur 6041 pilote un sens de rotation moteur, l'autre actionneur pilotant le sens de rotation opposé ;
- un déplacement de l'un des actionneurs dans une direction entraîne le déplacement dans une direction opposée de l'autre actionneur.

En outre, tel que cela apparaît sur la figure 8, on note que les actionneurs sont manipulés selon une direction parallèle à l'axe longitudinal du carter de l'outil (ou en d'autres termes, selon une direction parallèle à l'axe de rotation de l'inverseur, et donc du moteur).

Les actionneurs 6041 sont formés chacun par un coulisseau monté à coulissement dans une chambre 6043 en communication avec la dérivation 6023 par l'intermédiaire de conduits 6061, 6062.

Ces conduits 6061, 6062 constituent donc des prolongements de la dérivation 6023, les conduits 6061 s'étendant longitudinalement au travers d'une pièce 606, et les conduits 6062, s'étendant transversalement dans la pièce 606 à partir des conduits 6061 pour rejoindre les chambres 6043 dans lesquelles ils débouchent.

On note que :
- les chambres 6043 et les coulisses 6051 communiquent deux à deux par l'intermédiaire d'un orifice 6052 ;
- les actionneurs 6041 présentent chacun deux portions d'étanchéité 60411 (formant liaison coulissante étanche avec la chambre 6043 correspondante) reliées par une portion de liaison 60412 (présentant ici une forme tronconique mais pouvant également présenter une forme cylindrique selon une variante envisageable).

On comprend que la portion de liaison 60412 délimite avec la chambre 6043 correspondante un espace dans lequel de l'air en provenance de la dérivation 6023 et des conduits 6061, 6062 est susceptible de circuler.

Dans la configuration illustrée par les figures 7 et 8 selon laquelle l'actionneur 6041 à droite de la figure 7 est actionné (c'est-à-dire engagé vers l'intérieur de l'outil, par opposition à la position ressortie de l'actionneur gauche), l'actionneur de droite est coulissé vers le fond de sa chambre 6043 de telle sorte que l'espace entre la portion de liaison 60412 et la chambre 6043 mette en communication le conduit 6061 et l'orifice 6052.

L'air provenant de la dérivation peut donc passer dans la coulisse 6051 du piston 605 (à droite de la figure 8), ce qui provoque la sortie du piston 605 de sa coulisse, celui-ci agissant alors comme décrit précédemment sur l'ailette correspondante de l'inverseur.

On note que les chambres 6043 présentent chacune à leur extrémité un orifice d'échappement 60431 assurant la mobilité de l'actionnement dans la chambre, sans compression ou vide d'air.

Parallèlement, la bascule 6042 étant dans une position selon laquelle l'actionneur de droite est poussé vers l'intérieur de l'outil et permet le passage d'air de la dérivation jusqu'à la coulisse du piston de droite, l'actionneur de gauche est tiré par la bascule vers l'extérieur de l'outil dans une position selon laquelle le passage d'air vers la coulisse du piston de gauche est bloqué.

En effet, la portion de liaison 60412 de l'actionneur de gauche est amenée dans une position selon laquelle une portion d'étanchéité 60411 est placée entre le conduit 6061 de gauche et l'orifice 6052. Cette portion d'étanchéité forme donc obturateur du passage d'air entre le conduit 6061 et l'orifice 6052.

Le piston 605 de droite poussant l'ailette 6033 de droite de l'inverseur, ce dernier tourne et l'ailette 6033 de gauche repousse le piston 605 de gauche dans sa coulisse.

On note que les organes mobiles (pistons et actionneurs) coopérant directement ou indirectement avec l'inverseur sont montés dans une seule et même pièce 606, dans laquelle sont ménagés :
- le conduit d'alimentation principal 6022 ;
- la dérivation 6023 et les conduits 6061 et 6062 ;
- les chambres 6043 des actionneurs ;
- les coulisses 6051 des pistons.

En outre, cette pièce 606 forme également le carter secondaire 6032 de l'inverseur 603.

## Revendications

1. Outil tournant pneumatique tel qu'un un outil de vissage, comprenant un moteur et au moins un organe de commande (603) du sens de rotation dudit moteur, ledit moteur étant alimenté en air par un conduit d'alimentation principale (6022) communiquant avec ledit organe de commande (603),
**caractérisé en ce qu'**il comprend au moins un piston d'actionnement (605) dudit organe de commande (603) piloté par des moyens d'actionnement manuels mobiles (604) entre deux positions correspondantes chacune à un sens de rotation dudit moteur, l'outil comprenant au moins une dérivation (6023), (6061), (6062) dudit conduit d'alimentation (6022) susceptible d'entraîner, en fonction de la position dudit organe d'actionnement (604), un déplacement dudit piston (605) de nature à provoquer un déplacement dudit organe de commande (603) entraînant une inversion du sens de rotation dudit moteur.

2. Outil tournant pneumatique selon la revendication 1, **caractérisé en ce que** ledit ou lesdits pistons (605) sont montés coulissants dans une coulisse (6051) présentant un orifice de communication (6052) avec ladite dérivation (6023), (6061), (6062), la communication entre ladite dérivation et ledit orifice étant libérée ou obstruée par une partie mobile (6041) couplée auxdits moyens d'actionnement (604).

3. Outil tournant pneumatique selon l'une des revendications 1 et 2, **caractérisé en ce que** lesdits moyens d'actionnement comprennent deux actionneurs (6041) pilotant l'un un sens de rotation dudit moteur et l'autre le sens de rotation opposé.

4. Outil tournant pneumatique selon l'une quelconque des revendications 1 à 3, **caractérisé en ce que** ledit organe de commande (603) est mobile à rotation entre deux positions correspondantes chacune à un sens de rotation dudit moteur, ledit ou lesdits pistons (605) étant mobiles dans un plan perpendiculaire à l'axe de rotation dudit organe de commande (603).

5. Outil tournant pneumatique selon la revendication 4, **caractérisé en ce que** ledit organe de commande (603) présente deux ailettes (6033) s'étendant radialement, un piston (605) coopérant avec chaque ailette (6033).

6. Outil tournant pneumatique selon l'une des revendications 4 et 5, **caractérisé en ce que** lesdits actionneurs (6041) sont mobiles selon des directions sensiblement parallèles à l'axe de rotation dudit organe de commande (603).

7. Outil tournant pneumatique selon l'une quelconque des revendications 2 à 6, **caractérisé en ce que** ladite partie mobile comprend un coulisseau monté à coulissement dans une chambre (6043) dans laquelle débouche ledit orifice (6052) d'une part et ladite dérivation (6023), (6061), (6062) d'autre part, ledit coulisseau portant un obturateur (60411) destiné à permettre/bloquer le passage d'air de ladite dérivation vers ledit orifice par l'intermédiaire de ladite chambre.

8. Outil tournant pneumatique selon les revendication 3 et 7, **caractérisé en ce que** lesdits actionneurs sont couplés entre eux de telle sorte que le passage d'un desdits coulisseaux dans une position permettant ledit passage d'air entraîne le passage de l'autre coulisseau dans une position interdisant ledit passage d'air.

9. Outil tournant pneumatique selon l'une des deux revendications 7 et 8, **caractérisé en ce qu'**il intègre une pièce monobloc (606) dans laquelle sont ménagés :
- ledit conduit d'alimentation principal (6022) ;
- ladite ou lesdites dérivations (6023), (6061), (6062) ;
- lesdites coulisses (6051) ;
- ladite ou lesdites chambres (6043).

10. Outil tournant pneumatique selon l'une quelconque des revendications 3 à 9, **caractérisé en ce que** lesdits actionneurs (6041) sont couplés l'un à l'autre par un système à bascule (6042).

## Patentansprüche

1. Pneumatisches Rotationswerkzeug, wie etwa ein Schraubwerkzeug, das einen Motor und mindestens ein Steuerorgan (603) zur Steuerung der Drehrichtung des Motors umfasst, wobei dem Motor über eine Hauptzuführleitung (6022), die mit dem Steuerorgan (603) kommuniziert, Luft zugeführt wird,
**dadurch gekennzeichnet, dass** es mindestens einen Betätigungskolben (605) des Steuerorgans (603) umfasst, der durch manuelle Betätigungsmittel (604) vorgesteuert wird, die zwischen zwei Positionen beweglich sind, die jeweils einer Drehrichtung des Motors entsprechen, wobei das Werkzeug mindestens eine Zweigleitung (6023), (6061), (6062) der Hauptzuführleitung (6022) umfasst, die dazu eingerichtet ist, in Abhängigkeit von der Position des Betätigungsmittel (604) eine Verschiebung des Kolbens (605) zu verursachen, derart, dass eine Verschiebung des Steuerorgans (603) hervorgerufen wird, die eine Umkehrung der Drehrichtung des Motors zur Folge hat.

2. Pneumatisches Rotationswerkzeug nach Anspruch 1, **dadurch gekennzeichnet, dass** der oder die Kolben (605) gleitend in einer Gleitführung (6051) gelagert sind, die eine Kommunikationsöffnung (6052) zur Kommunikation mit der Zweigleitung (6023), (6061), (6062) aufweist, wobei die Kommunikation zwischen der Zweigleitung und der Kommunikationsöffnung durch einen beweglichen Teil (6041), der mit den Betätigungsmitteln (604) gekoppelt ist, freigegeben oder gesperrt wird.

3. Pneumatisches Rotationswerkzeug nach einem der Ansprüche 1 und 2, **dadurch gekennzeichnet, dass** die Betätigungsmittel zwei Stellglieder (6041) umfassen, von denen eines eine Drehrichtung des Motors und das andere die entgegengesetzte Drehrichtung vorsteuert.

4. Pneumatisches Rotationswerkzeug nach einem der Ansprüche 1 bis 3, **dadurch gekennzeichnet, dass** das Steuerorgan (603) zwischen zwei Positionen drehbeweglich ist, die jeweils einer Drehrichtung des Motors entsprechen, wobei der oder die Kolben (605) in einer zu der Drehachse des Steuerorgans (603) senkrechten Ebene beweglich ist bzw. sind.

5. Pneumatisches Rotationswerkzeug nach Anspruch 4, **dadurch gekennzeichnet, dass** das Steuerorgan (603) zwei sich radial erstreckende Flügel (6033) aufweist, wobei mit jedem Flügel (6033) ein Kolben (605) zusammenwirkt.

6. Pneumatisches Rotationswerkzeug nach einem der Ansprüche 4 und 5, **dadurch gekennzeichnet, dass** die Stellglieder (6041) in Richtungen beweglich sind, die im Wesentlichen parallel zu der Drehachse des Steuerorgans (603) sind.

7. Pneumatisches Rotationswerkzeug nach einem der Ansprüche 2 bis 6, **dadurch gekennzeichnet, dass** der bewegliche Teil ein Gleitstück umfasst, das gleitend in einer Kammer (6043) gelagert ist, in welche die Kommunikationsöffnung (6052) einerseits und die Zweigleitung (6023), (6061), (6062) andererseits münden, wobei das Gleitstück ein Verschlussstück (60411) trägt, das dazu bestimmt ist, das Hindurchströmen von Luft aus der Zweigleitung über die Kammer zu der Kommunikationsöffnung zu ermöglichen/zu sperren.

8. Pneumatisches Rotationswerkzeug nach den Ansprüchen 3 und 7, **dadurch gekennzeichnet, dass** die Stellglieder derart miteinander gekoppelt sind, dass die Bewegung eines der Gleitstücke in eine Position, die das Hindurchströmen von Luft ermöglicht, die Bewegung des anderen Gleitstücks in eine Position zur Folge hat, die das Hindurchströmen von Luft verhindert.

9. Pneumatisches Rotationswerkzeug nach einem der beiden Ansprüche 7 und 8, **dadurch gekennzeichnet, dass** ein Einblockteil (606) vorgesehen ist, in welchem angeordnet sind:
- die Hauptzuführleitung (6022);
- die Zweigleitung oder die Zweigleitungen (6023), (6061), (6062);
- die Gleitführungen (6051);
- die Kammer oder die Kammern (6043).

10. Pneumatisches Rotationswerkzeug nach einem der Ansprüche 3 bis 9, **dadurch gekennzeichnet, dass** die Stellglieder (6041) durch ein Kippsystem (6042) miteinander gekoppelt sind.

## Claims

1. Pneumatic rotary tool such as a screwing tool, comprising a motor and at least one component (603) for controlling the direction of rotation of the said motor, the said motor being supplied with air by a main supply conduit (6022) communicating with the said control component (603),
**characterised in that** said tool comprises at least one piston (605) for actuating the said control component (603), which piston is driven by manual actuating means (604) which can be moved between two positions each corresponding to one direction of rotation of the said motor, the tool comprising at least one bypass (6023), (6061), (6062) of the said supply conduit (6022), which bypass is capable of bringing about, according to the position of the said actuating means (604), a displacement of the said piston (605) of a kind which causes a displacement of the said control component (605) bringing about a reversal of the direction of rotation of the said motor.

2. Pneumatic rotary tool according to Claim 1, **characterised in that** the said piston or pistons (605) is/are mounted so as to slide within a slide-way (6051) having an orifice (6052) for communicating with the said bypass (6023), (6061), (6062), the communication between the said bypass and the said orifice being unblocked or obstructed by a movable part (6041) coupled to the said actuating means (604).

3. Pneumatic rotary tool according to either of Claims 1 or 2, **characterised in that** the said actuating means comprise two actuators (6041), one driving one direction of rotation of the said motor and the other driving the opposite direction of rotation.

4. Pneumatic rotary tool according to any of Claims 1 to 3, **characterised in that** the said control component (603) is rotatably movable between two positions each corresponding to one direction of rotation of the said motor, the said piston or pistons (605) being movable in a plane perpendicular to the axis of rotation of the said control component (603).

5. Pneumatic rotary tool according to Claim 4, **characterised in that** the said control component (603) has two fins (6033) which extend radially, a piston (605) cooperating with each fin (6033).

6. Pneumatic rotary tool according to either of Claims 4 or 5, **characterised in that** the said actuators (6041) are movable in directions which are substantially parallel to the axis of rotation of the said control component (603).

7. Pneumatic rotary tool according to any of Claims 2 to 6, **characterised in that** the said movable part comprises a slide which is mounted for sliding motion within a chamber (6043) into which there open, on the one hand, the said orifice (6052) and, on the other, the said bypass (6023), (6061), (6062), the said slide carrying an obturator (60411) which is intended to allow/block the passage of air from the said bypass to the said orifice via the said chamber.

8. Pneumatic rotary tool according to Claims 3 and 7, **characterised in that** the said actuators are coupled to one another in such a way that the passage of one of the said slides into a position that allows the said passage of air gives rise to the passage of the other slide into a position that prevents the said passage of air.

9. Pneumatic rotary tool according to either of the two Claims 7 or 8, **characterised in that** it incorporates a one-piece part (606) in which the following are arranged:
- the said main supply conduit (6022);
- the said bypass or bypasses (6023), (6061), (6062);
- the said slide-ways (6051);
- the said chamber or chambers (6043).

10. Pneumatic rotary tool according to any of Claims 3 to 9, **characterised in that** the said actuators (6041) are coupled to one another by a rocker system (6042).
